# EUROPÄISCHE PATENTSCHRIFT

(11) **EP 1 854 629 B1**
(45) Veröffentlichungstag und Bekanntmachung des Hinweises auf die Patenterteilung: **01.07.2009**
(21) Anmeldenummer: 07008464.5
(22) Anmeldetag: 26.04.2007
(51) Int. Cl.: B41F 13/00, F16N 27/00

(54) **Druckmaschinenschmiersystem und Schmierstoffbereitstellungsverfahren hierfür**
Printing press lubricating system and method
Système et procédé de graissage d'une imprimante

(30) Priorität: 12.05.2006 DE 102006022204
(43) Veröffentlichungstag der Anmeldung: 14.11.2007
(73) Patentinhaber: manroland AG, 63075 Offenbach/Main (DE)
(72) Erfinder: Schlomski, Stefan, Dr., 64285 Darmstadt (DE); Schölzig, Jürgen, Dipl.-Ing., 55126 Mainz (DE)
(74) Vertreter: Stahl, Dietmar

(56) Entgegenhaltungen:
- DE-A1- 19 830 052
- JP-A- 5 237 997
- US-A- 5 471 927
- US-B1- 6 260 664

## Beschreibung

Die Erfindung betrifft ein Druckmaschinenschmiersystem nach dem Oberbegriff von Anspruch 1 und ein Schmierstoffbereitstellungsverfahren nach dem Oberbegriff von Anspruch 21.

Das Druckmaschinenschmiersystem dient als solches der Versorgung und der Rückführung von Schmieröl und ggf. Fett zu verschiedensten Schmierstellen innerhalb einer Druckmaschine. Ein zugehöriges Schmierstoffbereitstellungsverfahren dient der Sicherstellung einer hinreichenden Systemschmierung.

Bei den genannten Schmierstellen eines Druckmaschinenschmiersystems handelt es sich insbesondere um Gleit- und Wälzlagerstellen, um Zahnrad-, und Kettentriebe, sowie Gelenk-, Führungs- und Steuerkurveneinrichtungen. Diese Schmierstellen lassen sich zum Teil nur bedingt hermetisch abschließen, so dass im Rahmen des Betriebs der Druckmaschine Teile des Schmieröls entweichen, oder durch zudringende Medien, insbesondere Stäube, Farben und wässrige Medien verunreinigt werden können. Um die Schmierstoffversorgung an sich, sowie um eine ausreichende Qualität des Schmieröls sicherzustellen, wird dieses üblicherweise in der Druckmaschine und druckmaschinenbezogene Ölkreisläufe ggf. mit Ölwanne, und / oder in Verbindung mit einem separaten Sammelbehältnis, in einem relativ großen Vorratsvolumen bereitgehalten und im Rahmen des Betriebs der Druckmaschine gefiltert und in hinreichend kurzen Intervallen gewechselt.

Aus DE 38 43 498 ist ein Zentralschmiersystem für Rotationsdruckmaschinen bekannt bei welchem das Schmieröl in einem zentralen Sammelbehälter zusammengeführt wird. Das aufgefangene Schmieröl wird derart aufgefangen, dass sich etwaig darin enthaltenes Wasser absetzen kann. Bei Auftreten von Wasser in dem Schmieröl wird ein Warnsignal erzeugt und die Maschine angehalten.

Aus der US 5;471,927 ist eine temperaturgesteuerte Druckmaschine bekannt. Die Druckmaschine enthält ein Kühlsystem für das Schmieröl. In dem Kühlsystem sind Anordnungen von Wärmetauschern zur Wärmeabführung aus dem Schmieröl vorgesehen. Die Aufheizung des Schmieröles wird in Verbindung mit dem Maschinenbetrieb ständig gemessen und davon abhängig gesteuert.

Aus der US 6,260,664 B1 ist eine Anpassung eines Schmiersystems für eine Druckmaschine bekannt. Das Schmiersystem weist eine Vielzahl von Ventilen auf, die der gesteuerten Verteilung des Schmiermittels in der Druckmaschine dienen. Die Ventile sind als Magnetventile ausgeführt.

Der Erfindung liegt die Aufgabe zugrunde, Lösungen zu schaffen durch welche ein sicherer und verschleißarmer Betrieb einer Rotationsdruckmaschine in einer unter betriebswirtschaftlichen und ökologischen Gesichtspunkten vorteilhaften Weise sichergestellt werden kann.

Diese Aufgabe wird erfindungsgemäß gelöst mit den Merkmalen einer Vorrichtung nach Anspruch 1 und den Merkmalen eines Verfahrens nach Anspruch 21.

Die Erfindung stellt sich also in einem Druckmaschinenschmiersystem dar, das der Versorgung und der Rückführung eines viskosen Schmierstoffes, insbesondere von Schmieröl und ggf. Fett von, bzw. zu mehreren Schmierstellen innerhalb einer Druckmaschine dient, mit einem Zubringungsabschnitt, zur Zubringung des Schmierstoffes zu den Schmierstellen, einem Rückführungsabschnitt zur Rückführung des Schmierstoffes und einem Fördersystem, zur Förderung des Schmierstoffes aus dem Rückführungsabschnitt in den Zubringungsabschnitt, wobei eine Sensoreinrichtung vorgesehen ist, zur Generierung hinsichtlich des Ölzustandes indikativer elektrischer Signale und eine elektronische Rechnereinrichtung vorgesehen ist, die derart ausgebildet ist, dass diese jene hinsichtlich des Ölzustandes indikativen Signale mit weiteren Maschinenbetriebsdaten verknüpft auswertet, wobei auf Grundlage dieser Auswertung ein Auswertungsergebnis generiert wird, das Aufschluss über das momentane Schmierleistungsvermögen oder den Verschleißzustand des Schmierstoffes gibt.

Dadurch wird es auf vorteilhafte Weise möglich, festzustellen, inwieweit das in dem Schmierkreislauf befindliche Schmieröl den für eine zuverlässige Schmierung der entsprechenden Schmierstellen maßgeblichen Anforderungen entspricht. Insbesondere wird es hierdurch möglich, die Dauer der Schmierstoffwechselintervalle auf den tatsächlichen Schmierstoffverschleißzustand abzustimmen und hierdurch einen Sicherheitsgewinn zu erreichen. Der sensorisch ermittelte Schmierstoffverschleißzustand kann mit weiteren Informationen, insbesondere Maschinenbetriebsinformationen verknüpft werden, um das Schmiervermögen und die potentielle Restlaufzeit des Schmierstoffes präzise abzuschätzen.

Gemäß einer besonders bevorzugten Ausführungsform der Erfindung ist die Sensoreinrichtung derart ausgebildet, dass durch diese mechanische Eigenschaften wie z.B. die Viskosität und Dichte des Schmierstoffes erfasst werden. Die Sensoreinrichtung kann weiterhin derart ausgebildet sein, dass durch diese auch elektrische Eigenschaften (Dielektrizität, Permitivität) des Schmierstoffes erfasst werden.

In einer weitergehenden Sensorausführung oder -ausstattung können über spektroskopische Anaiyseverfahren auch chemische Veränderungen des Schmierstoffes erfasst werden. Beispielsweise können reaktive Veränderungen des Schmierstoffes (z.B. Sulfation, Nitration, Oxidation), der Abbau von Additiven oder das Befüllen mit ungeeigneten Schmierstoffen, der pH-Wert und der Wassergehalt erfasst werden. Weitere Sensorgestaltungen ermöglichen Rückschlüsse auf die Versäuerung des Schmierstoffes oder gestatten über reversible Austauschvorgänge an Oberflächen und Gerüstsubstanzen (z.B. Zeolithe) Aussagen über Veränderungen von Inhaltsstoffen oder den Wassergehalt des Schmierstoffes.

Vorzugsweise wird auch die Temperatur von Lagerstellen und des Schmierstoffes ggf. an verschiedenen Messstellen jeweils erfasst. Bei Temperaturüberschreitung können zusätzliche Kühlsysteme aktiviert werden. Weiterhin ist es möglich, die Sensoreinrichtung so auszubilden, dass durch diese die Präsenz von Partikeln, der Öldurchsatz sowie der Öldruck erfasst wird. Die Sensoreinrichtung kann mehrere Sensoren zur Erfassung unterschiedlicher Stoffeigenschaften aufweisen. Diese Sensoren können zu einer Sensorbaugruppe zusammengefasst sein, oder örtlich verteilt jeweils an jenen Stellen der Druckmaschine montiert sein die eine besonders vorteilhafte Erhebung des Messsignals und Funktion der Sensoren ermöglichen.

Die so gewonnenen Ölzustaridsinformationen werden gemäß einer besonders bevorzugten Ausführungsform der Erfindung einem Leitstandsrechner zur Verfügung gestellt und dort zumindest temporär abgespeichert. Die Ölzustandsinformationen können einem Betriebsdatenerfassungssystem zur Verfügung gestellt werden, sodass anhand dieser Ölzustandsinformationen eine Planung der weiteren Maschinenbetriebszeit sowie des Schmierstoffwechsels und damit verbunden eine Koordination der Schmierstoffbeschaffung erfolgen kann.

Es ist möglich, die im Bereich des Leitstandsrechners abgelegten Ölzustandsinformationen auch zu einem externen Diagnosesystem weiterzuleiten oder zumindest diesem Diagnosesystem zum Zugriff zur Verfügung zu stellen. Anhand dieser Ölzustandsinformationen kann dann ein Wartungs- und Materialbereitstellungsplan für die Wartung und Pflege der entsprechenden Druckmaschine oder Druckmaschinenfamilie abgestimmt werden.

Es ist möglich, anhand der über die erfindungsgemäß vorgesehenen Sensoren gewonnenen Ölzustandsinformationen eine elektronische Feinabstimmung der Maschineneinstellung herbeizuführen. So ist es möglich, in Abhängigkeit vom Ölzustand den Ölversorgungsdruck an bestimmten Schmierstellen zu erhöhen bzw. abzusenken. Es ist möglich, insbesondere das Rückführsystem in Unterabschnitte zu gliedern, sodass über dieses Untersystem Ölströme mit hohem Verschleißgrad, hoher Verschmutzungsgefahr (z.B. Wassereintrag über die Farbwerkstemperierung), oder hoher Verschmutzungswahrscheinlichkeit von Ölströmen mit geringerem Verschleißgrad zumindest weitgehend getrennt werden.

Die Umwälzung der derart separat abgegriffenen Ölströme kann dann so erfolgen, dass die weitgehend hochrein zurückgeführten Ölströme für die Wiederversorgung von Lagerstellen vorgesehen sind, bei welchen besonders hohe Anforderungen an die R einheit oder anderweitigen Eigenschaften des Öls bestehen. Insbesondere ist es möglich, Ölrückströme von Wälzlagerzonen separat von Ölströmen aus Getriebezonen zu führen.

Es ist möglich, das Schmierstoffsystem so aufzuteilen, dass eine Nachfüllung von Schmierstoff primär in einen Reinölwannenbereich erfolgt und eine Nachfüllung der hinsichtlich der Reinheitserfordernisse weniger anspruchsvollen Maschinenbereiche durch allmählichen Abzug von Schmierstoff aus dem Reinölwannenbereich erfolgt. Es ist möglich, das Schmiersystem so auszubilden, dass eine allmähliche Durchführung des Schmierstoffes aus den Reinbereichen in die verschmutzungsrelevanteren Bereiche und eine finale Abführung des Schmieröls aus diesen Frachtölbereichen erfolgt. Es ist damit insbesondere möglich, einen kontinuierlichen Schmierstoffaustausch abzuwickeln.

Gemäß einer besonders bevorzugten Ausführungsform der Erfindung ist es möglich, das Schmieröl in Abhängigkeit von dem erfassten Zustand durch Zugabe von Additiven nachzubessern. Die Zugabe der Additive kann in Abhängigkeit von den Schmierstoffinformationen dosiert werden.

Das erfindungsgemäße Schmierölsystem eignet sich für Rotationsdruckmaschinen in Form von Bogendruckmaschinen sowie auch Rollendruckmaschinen sowie auch insbesondere für Veredelungs- und anderweitige Papierweiterverarbeitungsmaschinen. Es eignet sich auch zur Koordination des Schmierstoffaustauschs bei einem Maschinenverbund.

Durch das erfindungsgemäße Konzept wird es möglich, den Ölzustand der Ölumlaufschmierung in der Maschine insgesamt oder insbesondere auch in einzelnen Aggregaten zu erfassen und hierbei insbesondere physikalische und chemische Ölkennparameter durch Einsatz entsprechender Sensoren zu gewinnen. Auf Grundlage des erfindungsgemäßen Konzeptes wird es möglich, die Betriebsdauer des verwendeten Schmiermittels zu maximieren und hierdurch erhebliche Ersparnisse zu erzielen. Gegebenenfalls sind auf Grundlage der Ölanalyse Begrenzungen der Maschinenleistung (z.B. Bogenleistung (B/h), oder die zulässige maximale Geschwindigkeit) zur Schadensvermeidung vorsorglich zu begrenzen.

Die für das erfindungsgemäße Schmierstoffmanagement vorgesehenen Ölzustandssensoren können insbesondere im Ölkreislauf, z.B. in der Ölwanne oder im Rohrsystem angeordnet sein.

Die erfindungsgemäße Sensorik ermittelt vorzugsweise folgende Kenndaten:
- Mechanische Eigenschaften (z.B. Kompressibilität, Dichte, Viskosität / Viskositätsänderung,
- optische, insbesondere spektrale Eigenschaften des Schmierstoffes (z.B. zur Ermittlung chemischer Veränderungen des Schmierstoffes sowie der Erfassung des Fremdmedieneintrags),
- Änderung der elektrischen Eigenschaften (Leitfähigkeit, Dielektrizität, Magnetismus),
- Temperatur, und gegebenenfalls auch den
- Füllstand des Ölvorratssystems.

Die Ausgangssignale der Sensorik oder der entsprechenden Sensorfamilie werden vorzugsweise in der Maschinensteuerung und im Bereich der Leitstandserfassung verarbeitet und können hierbei in visuelle und akustische Signale umgewandelt werden, die als solche den Ölzustand beschreiben und gegebenenfalls daraus abgeleitete Wechselintervalle anzeigen. Es ist möglich, Zustände zu erfassen die als abschaltrelevant einzustufen sind, so dass die Maschine zur Schadensvermeidung stillgesetzt werden kann. Die Stillsetzung kann nach einem Abbremskonzept erfolgen das auf eine möglichst geringe mechanische Belastung des aufgrund mangelnder Schmierleistung funktionsbeeinträchtigten oder anderweitig störungsrelevanten Systemabschnitts abzielt. Zusätzlich ist es auch möglich, in die hinsichtlich des Ölzustands erfindungsgemäß erhobenen Informationen zur Betriebsüberwachung der Maschine einzusetzen.

Es ist möglich, an ausgewählten Zonen der jeweiligen Druckmaschine Sensoren einzusetzen anhand welcher akustische Effekte, sowie mechanische Vibrationseffekte ermittelt werden können. Diese Informationen können ebenfalls in die Ermittlung des Verschleißzustandes des Schmierstoffes Eingang finden.

Durch das erfindungsgemäße Konzept ergeben sich wirtschaftliche Vorteile für den Maschinenbetreiber, da diesem eine optimale Ausnutzung des Schmierstoffpotentiales ermöglicht wird und die relativ großen Ölmengen erst in erheblich längeren Zeitabständen gewechselt werden können. Weiterhin können anhand des erfindungsgemäßen Sensorkonzeptes Schadensfälle rasch erkannt werden. Insbesondere kann über das erfindungsgemäße System vorzugsweise auch festgestellt werden, ob über die Farbwerke der Druckwerke Verunreinigungen und Fremdstoffe in den Schmierölkreislauf gelangen. Das erfindungsgemäße Sensorsystem kann derart an die Maschinensteuerung angebunden sein, dass durch dieses eine automatische Notabschaltung, oder Notbetriebseinleitung und -steuerung ermöglicht wird.

Anhand der erfindungsgemäß erhobenen Ölzustandsinformaüonen wird es möglich, Serviceintervalle zeitlich vorteilhaft einzuplanen und insbesondere die Wartungsintervalle auf den tatsächlichen Maschinenbetrieb abzustimmen. Über das erfindungsgemäße Konzept wird eine Ferndiagnose (intern, extern) der Druckmaschine möglich. Weiterhin wird es möglich, die Ölzustandsinformationen zu dokumentieren und den Maschinenbetrieb auch hinsichtlich des Ölzustandes zu protokollieren. Durch das erfindungsgemäße Konzept ergibt sich insgesamt eine verbesserte Ökologie des Druckmaschinenbetriebs und eine bessere Verfügbarkeit der Maschine.

Es ist möglich, mehrere Druckwerke oder auch Druckmaschinen signaltechnisch und gegebenenfalls auch hinsichtlich des Ölsystems zu vernetzen. Die Ist-Zustände können in Betriebsdatenerfassungssysteme, in Analysesysteme und in Auftragsbearbeitungssysteme weitergeleitet werden und damit eine Optimierung der Servicezeit für ganze Maschinenparksysteme ermöglichen. Grundsätzlich ergibt sich auf Grundlage des erfindungsgemäßen Ansatzes gegenüber der Ermittlung von Wartungsaufträgen lediglich auf Grundlage von Betriebsstundenzählem eine höhere Flexibilität bei der Abstimmung der Ölwechseltermine. Hierdurch ergeben sich ökologische und ökonomische Vorteile insbesondere auf Grundlage einer verbesserten Resourcenschonung .

Die Maschinenbetriebsdaten können in ein Ferndiagnosesystem eingebracht werden, sodass eine Maschinenüberwachung auch von einem Spezialdienstleister oder insbesondere von dem Maschinenhersteller und dessen Serviceteam möglich wird.

Anhand der ermittelten Betriebszustände kann auch eine Dokumentation erfolgen, die unter Umständen bei Gewährleistansprüchen Aufschluss über Schadensursachen geben kann. Die erfindungsgemäß zur Erfassung des tatsächlichen Ölzustandes vorgesehenen Sensoren können als E intauch- oder insbesondere auch als Durchflusssensoren ausgebildet sein. Es ist möglich, die Trübung des Öles und die Präsenz etwaiger Partikel auf Grundlage optischer Messsysteme zu ermitteln.

Über die erfindungsgemäßen Sensoren können mechanische Eigenschaften des Schmierstoffes, insbesondere die Viskosität desselben sowie auch elektrische, chemische und optische Flüssigkeitseigenschaften, wie z.B. die Leitfähigkeit bzw. der Metallgehalt ermittelt werden. Durch Überwachung der Maschinenakustik wird es ebenfalls möglich, eine Geräuschanalyse vorzunehmen und hiermit zusätzliche Rückschlüsse auf den Ölzustand, insbesondere das Ausbildungspotential für eine ausreichende tribologische Trennschicht zu ziehen. Als optische Eigenschaften können insbesondere die Trübung und die Partikelzahl je Volumeneinheit ermittelt werden.

Die erfindungsgemäß vorgeschlagenen Maßnahmen machen es möglich, die Belastung von Schmierölen und Fetten in der Druckmaschine derart zu validieren, dass von fixen Ölwechselintervallen auf individuelle und dem tatsächlichen Gebrauchszustand des Öles (Fettes) Rechnung tragende Ölwechseltermine übergegangen werden kann. Durch das erfindungsgemäße Konzept können eventuell hervortretende Engpässe oder kritische Betriebszustände frühzeitig erkannt und damit vermieden werden.

Gemäß einem besonderen Aspekt der Erfindung wird einerseits der Ölzustand überwacht und andererseits werden maschinenspezifische Daten, z.B. Auftragsdaten, genutzt, um die Belastungshistorie sowie den aktuellen Belastungszustand der Maschine automatisch durch programmgesteuerte elektronische Datenverarbeitung zu ermitteln und Belastungskollektive aufzusummieren bis entsprechende Grenzwerte erreicht sind. Dies ermöglicht eine besonders effektive Fernwartung und Fernüberwachung, es unterstützt auch die Planarbeit von Serviceintervallen und weitere für den Maschinenbetrieb maßgebliche Hintergrundarbeiten. Besonders der spezielle Zustand und Nutzungshistorie der einzelnen Komponenten, z.B. Zwischentrockner-, Laufleistung und vieles mehr können in erfindungsgemäß besonders vorteilhafter Weise in die Ermittlung der spezifischen Belastung eingearbeitet werden, z.B. durch Temperaturerfassung. Somit kann man von starren Wechselzeiten abkommen und zu individuell der tatsächlichen Belastung angepassten Wechselintervallen (Ökologie) gelangen. Die Erkennung von z.B. Wasser im Schmiermittel (z.B. von der Farbwalzentemperierung) oder von Spänen (z.B. durch Bauteilschäden oder mangelhafte Reinigung bei Inbetriebnahme) ist hier nur ein beispielhafter Ausschnitt der Möglichkeiten.

Die Visualisierung von Ölbelastungszuständen sowie die Planung von Wechselzeiten sowie die Fernüberwachung von Druckanlagen wird durch das erfindungsgemäße Konzept möglich. Über die erfindungsgemäße Technologie sind auch die Ölbremsen der Antriebe überwachbar (insbesondere bei Großformat usw.). Bei Großanlagen, z.B. Zeitungsrotationsdruckmaschinen kann in der Vorausschau der zukünftigen Auftragsstruktur bereits besser abgeschätzt werden, wann entsprechende Ölwechselintervalle vorgezogen und durch bestimmte Betriebszustände (Absenkung von Temperatur und Laufgeschwindigkeit, Teilmengenzwischenaustausch, Nachfüllung) Anlagen kosten- und verschleißoptimiert und verzögert gewartet werden können.

Es ist möglich, die Sensoren so zu gestalten, dass über diese auch spektroskopische Eigenschaften des Schmierstoffes erfasst werden können. Die spektroskopische Analyse des Schmierstoffes kann auf ausgewählte, relevante Spektralbereiche oder Wellenlängenbereiche beschränkt werden. Es ist möglich, dem Schmierstoff Substanzen beizumengen deren Präsenz über die Sensoren erfasst werden kann. Über die Sensoren kann damit insbesondere geprüft werden, ob zulässige Schmierstoffe Anwendung finden.

Über Ferndiagnoselogistik kann automatisch die entsprechende Ölmenge und Ölart logistisch zur Verfügung gestellt, und die Wartung vorgeplant werden. Über die Übermittlung des Lastkollektives kann auch eine Schadensverfolgung vorgenommen werden (z.B. zur Überprüfung von Gewährleistungsansprüchen).

Durch das erfindungsgemäße Konzept wird eine an die aktive Maschinenbelastung angepasste zentrale Verbrauchsschmierung ermöglicht, z.B. Fettverbrauchsschmierung am Ausleger und Ölzentralschmierung mit gleitenden und der tatsächlichen Maschinenbelastung angepassten Wechselintervallen. Insbesondere lässt sich der Temperatureinfluss mittels Stapeltemperatursensor an der Auslage erfassen und in die Fettdosierung einrechnen. Auf Grundlage des erfindungsgemäßen Konzeptes wird es möglich, die Schmierstoffzufuhr zu verschiedenen Systemabschnitten auf Grundlage einer sensorgestützten Modell- oder Approximationsrechnung individuell abzustimmen und Überdosierungen zu vermeiden. Zudem können die Nachspeisezeitpunkte optimiert festgelegt werden.

Hinsichtlich eines Verfahrens zur Abwicklung der Schmierstoffversorgung wird die eingangs angegebene Aufgabe erfindungsgemäß auch gelöst durch ein Verfahren Schmierstoffversorgungsverfahren gemäß Patentanspruch 24. Vorteilhafte Ausgestaltungen dieses Verfahrens sind Gegenstand der Unteransprüche.

Weitere Einzelheiten und Merkmale der Erfindung ergeben sich aus der nachfolgenden Beschreibung in Verbindung mit der Zeichnung. Es zeigt:
- **Figur 1**: eine Schemadarstellung eines mehrere Druckmaschinen umfassenden Maschinenparks mit zentraler Ölzustandsüberwachung;
- **Figur 2**: eine weitere Schemadarstellung eines Schmiersystems für eine Druckmaschine;
- **Figur 3**: eine weitere Schemadarstellung zur Veranschaulichung eines Systems zur Ermittlung des Restschmiervermögens des Schmierstoffes, sowie zur Ermittlung eines Wartungstermins.

In Figur 1 ist ein Druckmaschinenschmiersystem für mehrere Druckmaschinen I, II, III. dargestellt. Jede Druckmaschine I, II; III umfasst mehrere Druckwerke DW 1 ... DW6. Jedes dieser Druckwerke ist mit einem Ölzustandssensor 1 versehen, über welchen bestimmte, hinsichtlich des Verschleißzustandes des Schmieröls indikative Parameter erhoben werden können. Die durch den jeweiligen Sensor 1 ermittelten Informationen über den aktuellen Ölzustand werden in Form elektrischer Signale einer Auswertungsschaltung 2 zugeführt. Die durch diese Auswertungsschaltung 2 generierten Angaben zum Ölzustand werden weiterhin dem Maschinenleitstand 3 zum Zugriff zur Verfügung gestellt. Die im Bereich des Leitstands 3 abgelegten Informationen zum Ölzustand sowie anderweitige Informationen zum aktuellen Zustand der Druckmaschine sowie gegebenenfalls zu geplanten bevorstehenden Druckaufträge können über ein Serversystem 4 einem Betriebsdatenerfassungssystem 5 sowie auch anderweitigen externen Systemen, z.B. Ferndiagnosesystemen zur Verfügung gestellt werden.

Anhand der über das Serversystem 4 abfragbaren Informationen sowie gegebenenfalls auch bereits im Bereich des Leitstands 3 kann eine Abstimmung des zukünftigen Maschinenbetriebs, insbesondere Festlegung des Wartungstermins erfolgen.

In Figur 2 ist ein Schmiersystem für eine Druckmaschine dargestellt, das mehrere Druckwerke DW1 ... DW6 umfasst. Die Druckmaschine umfasst weiterhin einen Anleger A1 und einen Ausleger A2. Die Lagerstellen der in den jeweiligen Druckwerken DW1 ... DW6 vorgesehenen Druck-, Gummi-, und Plattenzylinder sowie gegebenenfalls anderweitige abgedichtete Lagerstellen werden über einen ersten Schmierkreis SK1 mit Schmieröl versorgt, das aus einem Behälter B1 abgezogen wird:

Die Versorgung der übrigen Lagerstellen der Druckwerke DW1 ... DW6 erfolgt über einen zweiten Schmierkreis SK2, dessen Schmieröl aus einem zweiten Behälter B2 bezogen wird. Die Versorgung des Anlegers A1 und des Auslegers A2 erfolgt schließlich über einen dritten Schmierkreis SK3, dessen Schmierstoff aus einem Behälter B3 bezogen wird. Die Umwälzung des Schmierstoffes durch den jeweiligen Schmierkreis SK1, SK2, SK3 bzw. die Zuführung zu dem jeweiligen Maschinenabschnitt erfolgt unter Einbindung von Schmiermittelpumpen P1, P2 sowie P3' und P3".

In die jeweiligen Schmierkreise SK1, SK2, SK3 sind Sensoren Z1 ... Z12 eingebunden, über welche verschiedene, jeweils hinsichtlich des Verschleißzustandes des Schmieröls indikative Informationen erhoben werden können. Die über die Sensoren Z1 ... Z12 erhobenen informationen werden der Auswertungsschaltung 2 zugeführt und durch diese vorverarbeitet.

Über die Auswertungsschaltung 2 können die Sensorsignale so aufbereitet werden, dass diese vom zentralen Maschinenleitstand 3 aus abgefragt und weiterverarbeitet werden können. Das hier gezeigte Druckmaschinenschmiersystem kann so betrieben werden, dass im Falle störungsbedingt in dem jeweiligen Schmierkreis SK1, SK2, SK3 auftretender Ölbelastungen über die Sensoren Z5 bis Z12 eine Umleitung bzw. Ableitung des Öls in ein Restölbehältnis B4 veranlasst werden kann.

Über hier nicht näher dargestellte Ventil- und Überbrückungsleitungseinrichtungen ist es möglich, bei Erreichen bestimmter Ölzustände automatisch Öl aus dem Behälter B3 in den Behälter B4 abzuleiten und eine Nachfüllung aus dem Behälter B2 vorzunehmen. Der Behälter B2 wiederum kann durch den Behälter B1 nachgefüllt werden. Hierdurch wird es möglich, in den einzelnen Systemabschnitten des Druckmaschinenschmiersystems jeweils hinreichend hohe Ölqualitäten sicherzustellen und eine Rückführung von Verunreinigungen aus verschmutzungsintensiveren Systemabschnitten in sensiblere Systemabschnitte zu vermeiden.

In die einzelnen Schmierkreise SK1, SK2, SK3 können Filtereinrichtungen eingebunden sein, durch welche zusätzlich etwaige in diese Schmierkreise gelangende Verunreinigungen abgefangen werden können. Der Druck vor dem jeweiligen Filter und ggf. der hierbei erfolgende Volumendurchsatz, kann als Information über den Filterzustand und Schmutzanfall in dem Systemabschnitt interpretiert werden. Das hier gezeigte Druckmaschinenschmiersystem kann auch so ausgeführt sein, dass dieses nur zwei, oder anderweitig geteilte Ölqualitätsabschnitte aufweist. Es kann auch so ausgebildet sein, dass dieses weitere Ölqualitätsabschnitte umfasst.

In Figur 3 ist schematisch dargestellt, wie mehrere hinsichtlich des Schmiervermögens indikative Parameter des Druckmaschinenschmierstoffes über mehrere Sensoren signaltechnisch erfasst und in Kombination mit weiteren belastungsindikativen Parametern zur Beurteilung der momentanen Schmierstoffqualität, sowie zur Prognose der Restlaufzeit herangezogen werden können. Die so gewonnenen Informationen können an den Maschinenhersteller M weitergeleitet werden. Über diesen kann die Wartung der Druckmaschine durch einen Serviceprovider SP koordiniert werden.

Die Auswertung erfolgt über lokale elektronische Auswertungsrechner und den Maschinenleitstand 3. Die Daten zum momentanen Ölzustand sowie von Lastindikativen Signalen an ausgewählten Stellen des jeweiligen Druckwerkes werden druckwerksspezifisch über Signalkonditionierungsschaltungen 2a, 2b sowie weitere Lastsensorschaltungen 4a, 4b der Druckwerke der Druckmaschine generiert und dem Rechner des Maschinenleitstands 3 zur Verfügung gestellt. Der Rechner im Bereich des Leitstands 3 erhält weiterhin Zugriff zu Daten (Job Data) über den jeweiligen Druckauftrag.

Bei der elektronischen, rechnergestützten Ermittlung des Verschleißzustandes des Schmierstoffes sowie gegebenenfalls insgesamt bei der Ermittlung und Festlegung der Maschinenwartungstermine können insbesondere, jedoch nicht ausschließlich die nachfolgend angegebenen und hinsichtlich ihres Einflusses gewichteten Eingangsfaktoren und Signale berücksichtigt werden:
- Signale über beteiligte Farbwerke oder Zylindergruppen (z.B. bei Doppeldruckmaschinen, Plattenzylinder/Farbwerk - ein/aus)
- Signale über Farbwerke ein/aus, gekuppelt,
- Lackwerke an/aus,
- Signale über Zwischen- und Endtrockner, Position, Heizleistung, Temperatur,
- Signale über Farbwerktemperierung,
- Signale über Feuchtwerk ein/aus,
- Signale über Verreibungshub der Farbverreibung,
- Temperatursensoren an der Maschine,
- Signale über Bedruckstoffdaten, wie Stärke, Steifigkeit, Kennwerte - Folie, Karton, Wellpappe, Papier;
- Temperatur von Öl/Fett/Lagerstellen/Trocknern/Feuchtmitteln/Farbwerk-/Öl-Temperierungen/Stapeltemperatur Anleger/Ausleger oder Temperatur der Rolle, Bahntemperatur,
- Maschinenlaufzeit (Laufzeit der einzelnen Aggregate),
- Bogenleistung/Zylinderumdrehungen,
- Formate,
- Puderbestäubung in der Auslage (Kettenschmierintervalle),
- Eingegebener Betriebsschmierstoff (Kennwerte), z.B. auch bei wechselndem Einsatz von Schmierstoffen,
- Kennwerte der eingesetzten Farben wie z.B. rheologische Kennwerte, Viskosität bei Lacken/Flexofarben usw.,
- Schwingungssensoren/-Aufnehmer an Lagerstellen,
- Signale von Sensoren für Wassergehaltserkennung im Schmierstoff,
- Signale von Sensoren für den Ölfüllstand und die Ölzustandserkennung (Viskosität, Permitivität/Leitwert, Leitwert, Temperatur, Druck),
- Signale über chemische Eigenschaften
- Umgebungstemperatur/Luftfeuchte, Kaltstart der Maschine und ähnliches,
- Jobdaten, wie Auftragshöhe, Jobstruktur usw.
- Zustand der Filtersysteme (Filterqualität).

Anhand der vorgenannten erhobenen und elektronisch, datentechnisch und automatisch verarbeiteten Maschinenbetriebsdaten und der ermittelten Verschleißzustände des Schmierstoffes kann der tatsächliche Verschleißzustand der Druckmaschine oder zumindest der Betriebsmittel präziser beschrieben werden. Hierdurch ergibt sich als Vorteil, dass keine festen Wechselintervalle für Öle (Fette, Schmiermittel) bestehen, sondern die Maschine nach Gebrauchszustand/Verschleiß des Öles/Fettes gewartet wird. Hierdurch wird eine frühzeitige Schadenserkennung bzw. Schadensverhinderung möglich. Durch Detektierung von Wasser (z.B. Farbwerkstemperierung) bzw. Späne, Gleitlager, Verzahnung oder dergleichen.

Bei Auftreten von Störinformationen kann eine Absetzung einer visuellen (Leitstand) akustischen Warnmeldung und - je nach ermitteltem, oder aufgrund der Signale erwartetem Schädigungsgrad - eine Einleitung eines automatischen Maschinenstopps erfolgen. Weiterhin kann eine frühzeitige Planung von Wechsel/Serviceintervallen, z.B. mehrere Maschinen gleichzeitig über einen Wartungseinsatz erfolgen und hierdurch eine Ressourcenverschwendung durch frühzeitigen Ölwechsel vermieden werden.

Die Einbindung von maschinenreievanten Daten kann über den Leitstand bzw. Netzwerke, erfolgen. Als Ermittlungsgrundlagen für die Maschinenbelastung können Daten insbesondere die Maschinengeschwindigkeit, Daten des Bogenzählers, Trocknerlaufzeiten (z.B. UV-Zwischentrockner) herangezogen werden. Aus diesen Daten kann die Belastung der Druckwerke modelliert werden. Die ergänzende Ermittlung der Druckwerksbelastung kann weiterhin auch durch Temperaturmessungen, insbesondere direkte Öltemperaturmessung erfolgen.

Es ist möglich, das Temperaturprofil der Umgebung in der die Maschine gelaufen ist, die Farbbelegung, und eingesetzte Farbwerke (Druckwerke), d.h. drucktechnisch vorliegende Werte die für den Belastungszustand der Maschine relevant sind, z.B. hohe Farbdichte, Nass- oder Trockenoffset, Temperatur der Farbwerktemperierung, Farbwerkseinstellungen usw., aufzuzeichnen und einem Berechnungsmodel zur Ermittlung der Maschinenbelastung zugrundezulegen.

Die hinsichtlich des Ölzustandes erfassten Informationen und die Informationen über den Maschinenbetrieb an sich, können zur wechselseitigen Verifikation und Erhöhung der Aussagekraft der Qualitätsermittlung des Schmierstoffes herangezogen werden. Die Öl-Sensorinformationen können sowohl als Grundlagen, als auch Kontroll- und Korrekturfaktoren für ein ermitteltes Belastungsprofil fungieren.

Es können je nach Maschinengröße ein oder mehrere Sensoren eingesetzt werden, z.B. im Öltank oder vor oder nach dem Filter. Dadurch kann auch die Qualität der Ölfilterung bzw. des Filters festgestellt und dessen Ausfall oder Wechsel definiert werden.

Bei größeren Maschinen kann eine Absicherung pro Druckwerk sinnvoll sein, um eine individuelle Erfassung vorzunehmen. Über Schnittstellen ist vorzugsweise eine Maschinenüberwachung zentral, z.B. über den Vertriebspartner oder im Werk selbst (zentraler Service) möglich und im Schadensfall eine Belegung des Ist-/Sollzustandes über längere Zeiträume durchführbar, z.B. über Datenspeicherung. Sinnvoll kann die zusätzliche Überwachung des Öldrucks im Kreislauf als vorgegebene Minimalgröße sein (Sicherheitsschaltung).

Vorzugsweise sind Verknüpfungen der Maschinensteuerung, dem Leitstand bzw. der Schnittstelle und zentralen Schmierstoffüberwachung vorgesehen. Die Erfindung richtet sich nicht nur auf die Verwendung eines Ölzustandssensors an sich sondern insbesondere auch auf dessen intelligente Einbindung in das Kontrollsystem einer Druckmaschine zur Überwachung und auch zur besseren Nutzung der eingesetzten Schmierstoffe, insbesondere des Umlauföles bei Bogen- und Rollenmaschinen und deren Servicevernetzung. Die erfindungsgemäßen Sensoren können auch für die Temperaturerfassung, z.B. insbesondere für eine Ölvortemperierung genutzt werden. Die zulässigen, oder optimalen Laufgeschwindigkeiten während der Vorheizphase können anhand der Ölzustandsinformationen begrenzt, bzw. ermittelt werden. Anhand der durch die erfindungsgemäßen Sensoren generierten Informationen kann eine Freigabesperrung bestimmter Maschinengeschwindigkeiten bei kritischen Ölzuständen erfolgen, z.B. um bei nicht mehr guten Ölverhältnissen Restauflagen noch abzudrucken.

Durch Istwerterfassung des Ölzustandes (Sensor) und rechnerische Verarbeitung und der weiteren Belastungsdaten der Maschine, bzw. auch drucktechnischer Daten, die in ein Belastungskollektiv der Maschine umgerechnet werden (wie z.B. bei Wälzlagerberechnungen) kann in vorteilhafter Weise die Zeit bis zum nächsten Ölwechselintervall vorausschauend berechnet bzw. prognostiziert und ggf. visuell am Leitstand graphisch anschaulich angezeigt werden, d.h. wie lange kann noch gedruckt werden bis zum nächsten Wechselintervall. Es ist möglich, das Datenverarbeitungssystem so zu gestalten, dass bei der Festlegung der Maschinenbetriebsparameter für einen bevorstehenden Druckauftrag Angaben errechnet werden, die als solche die Güte der gewählten Prozessparameter beispielsweise hinsichtlich des Ölverbrauchs, sowie der anderweitigen Maschinenbelastung anzeigen und ggf. alternative und wirtschaftlichere Konfigurationsmöglichkeiten aufzeigen und vorschlagen.

Diese Prognose kann beispielsweise durch Verringerung der Maschinengeschwindigkeit oder Abschaltung von Zwischentrocknern oder vom Bediener beeinflusst werden, d.h. reduziert man die Geschwindigkeit kann gegebenenfalls länger gedruckt werde bis zum nächsten Intervall.

Durch Displayeinrichtungen kann der Zustand der Druckmaschine oder des gesamten Maschinenparks graphisch besonders anschaulich visualisiert werden und Warnmeldungen erzeugt werden.

Die Überwachung der Filterelemente kann durch die Ölzustandssensorik erfolgen und so kann frühzeitig deren Verschmutzungstrend als des Mediums bzw. der Filter virtuell signalisiert werden bzw. für Wartungszwecke an die Maschinenzentrale oder sogar per Datentransfer an das Werk gemeldet werden (Früherkennung von Maschinenschäden, oder Serviceplanung).

Es können auch Hydrobremsen (Ölhydraulikbremsen, z.B. Hydrobremsen aus dem Bereich des Antriebszugs der maschine in die Ölüberwachung eingebunden sein (Ölhydraulik).

## Patentansprüche

1. Druckmaschinenschmiersystem das als solches der Versorgung und Rückführung eines viskosen Schmierstoffes, insbesondere von Schmieröl und ggf. Fett zu mehreren Schmierstellen innerhalb einer Druckmaschine dient, mit:
einem Zubringungsabschnitt, zur Zubringung des Schmierstoffes zu den Schmierstellen, und einem Rückführurigsabschnitt zur Rückführung des Schmierstoffes von den Schmierstellen, und
einem Fördersystem, zur Förderung des Schmierstoffes aus dem Rückführungs- in den Zubringungsabschnitt,
und einer Sensoreinrichtung, die so ausgebildet ist, dass durch diese die Temperatur des Schmierstoffes erfasst wird,
**dadurch gekennzeichnet, dass**
eine oder mehrere weitere Sensoreinrichtungen vorgesehen sind, zur Generierung hinsichtlich des Ölverschleißzustandes indikativer Informationen.

2. Druckmaschinenschmiersystem nach Anspruch 1, **dadurch gekennzeichnet, dass** die weitere Sensoreinrichtung derart ausgebildet ist, dass durch diese mechanische Eigenschaften des Schmierstoffes erfasst werden.

3. Druckmaschinenschmiersystem nach Anspruch 2, **dadurch gekennzeichnet, dass** als mechanische Eigenschaften die Viskosität, die Dichte und/oder die Kompressibilität erfasst werden.

4. Druckmaschinenschmiersystem nach wenigstens einem der Ansprüche 1 bis 3, **dadurch gekennzeichnet, dass** die weitere Sensoreinrichtung derart ausgebildet ist, dass durch diese elektrische Eigenschaften erfasst werden.

5. Druckmaschinenschmiersystem nach Anspruch 4, **dadurch gekennzeichnet, dass** als elektrische Eigenschaften die Permitivität und/oder Dielektrizität erfasst werden.

6. Druckmaschinenschmiersystem nach wenigstens einem der Ansprüche 1 bis 5, **dadurch gekennzeichnet, dass** die weitere Sensoreinrichtung derart ausgebildet ist, dass durch diese optische Eigenschaften des Schmierstoffes erfasst werden.

7. Druckmaschinenschmiersystem nach Anspruch 6, **dadurch gekennzeichnet, dass** als optische Eigenschaften spektrale Merkmale, insbesondere Veränderungen der spektralen Eigenschaften erfasst werden.

8. Druckmaschinenschmiersystem nach wenigstens einem der Ansprüche 1 bis 7, dass auf spektrometrischem Wege chemische Veränderungen des Schmierstoffes erfasst werden.

9. Druckmaschinenschmiersystem nach wenigstens einem der Ansprüche 1 bis 8, dass der pH-Wert des Schmierstoffes erfasst wird.

10. Druckmaschinenschmiersystem nach wenigstens einem der Ansprüche 1 bis 9, dass der Wassergehalt des Schmierstoffes erfasst wird.

11. Druckmaschinenschmiersystem nach wenigstens einem der Ansprüche 1 bis 10, **dadurch gekennzeichnet, dass** die weitere Sensoreinrichtung derart ausgebildet ist, dass durch diese die Präsenz von Partikeln überwacht wird.

12. Druckmaschinenschmiersystem nach wenigstens einem der Ansprüche 1 bis 11, **dadurch gekennzeichnet, dass** die Sensoreinrichtung derart ausgebildet ist, dass durch diese der Öldurchsatz und/oder der Öldruck erfasst wird.

13. Druckmaschinenschmiersystem nach wenigstens einem der Ansprüche 1 bis 12, **dadurch gekennzeichnet, dass** die Ölzustandsinformationen einem Leitstandsrechner und/oder einem Betriebsdatenerfassunassystem zur Verfügung gestellt werden.

14. Druckmaschinenschmiersystem nach wenigstens einem der Ansprüche 1 bis 13, **dadurch gekennzeichnet, dass** die Ölzustandsinformationen einem externen Diagnosesystem zum Zugriff zur Verfügung gestellt werden.

15. Druckmaschinenschmiersystem nach wenigstens einem der Ansprüche 1 bis 14, **dadurch gekennzeichnet, dass** anhand der Ölzustandsinformationen eine elektronische Feinabstimmung der Maschineneinstellung herbeigeführt wird.

16. Druckmaschinenschmiersystem nach wenigstens einem der Ansprüche 1 bis 15, **dadurch gekennzeichnet, dass** das Rückführsystem in Unterabschnitte gegliedert ist, und diese Untersysteme so gestaltet sind, dass Ölströme mit hohem Verschleißgrad von Ölströmen mit geringerem Verschleißgrad zumindest weitgehend getrennt erfasst werden.

17. Druckmaschinenschmiersystem nach wenigstens einem der Ansprüche 1 bis 16, **dadurch gekennzeichnet, dass** Ölrückströme von Wälzlagerzonen separat von Ölrückströmen aus Getriebezonen geführt werden.

18. Druckmaschinenschmiersystem nach wenigstens einem der Ansprüche 1 bis 17, **dadurch gekennzeichnet, dass** eine Nachfüllung von Schmierstoff in einen Reinölwannenbereich erfolgt.

19. Druckmaschinenschmiersystem nach wenigstens einem der Ansprüche 1 bis 18, **dadurch gekennzeichnet, dass** eine Abführung von Schmieröl aus einem Frachtölbereich erfolgt.

20. Druckmaschinenschmiersystem nach wenigstens einem der Ansprüche 1 bis 19, **dadurch gekennzeichnet, dass** das Schmieröl in Abhängigkeit vom erfassten Zustand durch Zugabe von Additiven nachgebessert wird.

21. Schmierstoffbereitstellungsverfahren für eine Druckmaschine, das als solches der Sicherstellung einer hinreichenden Systemschmierung dient, bei welchem Schmieröl und ggf. Fett zu mehreren Schmierstellen innerhalb einer Druckmaschine geführt und hinsichtlich seiner Temperatur überwacht wird, **gekennzeichnet dadurch, dass**
über Sensoren hinsichtlich der von Eigenschaften des Schmierstoffes indikative Signale erhoben werden,
diese Signale einer elektronischen Auswertungsrechnereinheit zur Verfügung gestellt werden, und
anhand dieser Signale durch die elektronische Auswertungsrechnereinheit den Ölverschleisszustand des Schmierstoffes, oder eine mit dem momentanen Ölverschleisszustand in Verbindung stehendes Auswertungsergebnis generiert und einem Maschinenbetreiber zur Verfügung gestellt wird.

22. Schmierstoffbereitstellungsverfahren nach Anspruch 21, **dadurch gekennzeichnet, dass** hinsichtlich des Maschinenbetriebs indikative Signale der Auswertungseinheit zur Verfügung gestellt werden.

23. Schmierstoffbereitstellungsverfahren nach Anspruch 21 oder 22, **dadurch gekennzeichnet, dass** hinsichtlich der Maschinenbelastung indikative Druckauftragsdaten der Auswertungseinheit zur Verfügung gestellt werden.

24. Schmierstoffbereitstellungsverfahren nach Anspruch wenigstens einem der Ansprüche 21 bis 23, **dadurch gekennzeichnet, dass** über die Sensoren Signale oder Daten generiert werden die als solche indikativ sind für die Viskosität, optische Dichte, Leitfähigkeit und oder spektrale Eigenschaften des Schmierstoffes.

25. Schmierstoffbereitstellungsverfahren nach Anspruch wenigstens einem der Ansprüche 21 bis 24, **dadurch gekennzeichnet, dass** nach Maßgabe des erfassten Ölzustands eine Umschaltung von Filtersystemen (Filter A/B oder Bypassfilter) je nach Verschmutzungsgrad des Öles oder des Filters erfolgt.

26. Schmierstoffbereitstellungsverfahren nach Anspruch wenigstens einem der Ansprüche 21 bis 25, **dadurch gekennzeichnet, dass** nach Maßgabe des erfassten Ölzustands eine automatisierte Bestellung/Bereitstellung des Schmierstoffes aufgrund der erfassten Daten über den Leitstand, eine Schnittstelle, und/oder ein Femdiagnosesystem und einen Serviceprovider oder Maschinenbereitsteller erfolgt.

27. Schmierstoffbereitstellungsverfahren nach Anspruch wenigstens einem der Ansprüche 21 bis 26, **dadurch gekennzeichnet, dass** nach Maßgabe des erfassten Ölzustands Leitstandsanzeigen des Schmiermittelzustands, und/oder Anzeigen zu Restlaufzeiten von Aggregaten, Maschinenabschnitten oder zum Restauflagenvolumen generiert werden.

## Claims

1. A printing machine lubricating system which as such serves for the supply and return of a viscous lubricant, more preferably of lubricating oil and if applicable grease to a plurality of lubricating points within a printing machine, with: a feeder section, for the feeding of the lubricant to the lubricating points, and a return section for returning the lubricant from the lubricating points, and a delivery system, for delivering the lubricant from the return to the feeder section, and a sensor device which is designed in such a manner that through said sensor device the temperature of the lubricant is captured, **characterized in that** one or a plurality of additional sensor devices are provided for generating information indicative with respect to the oil wear condition.

2. The printing machine lubricating system according to Claim 1, **characterized in that** the additional sensor device is designed in such a manner that through said sensor device mechanical properties of the lubricant are captured.

3. The printing machine lubricating system according to Claim 2, **characterized in that** as mechanical properties viscosity, density and/or compressibility is/are captured.

4. The printing machine lubricating system according to at least one of the Claims 1 to 3, **characterized in that** the additional sensor device is designed in such a manner that through said sensor device electrical properties are captured.

5. The printing machine lubricating system according to Claim 4, **characterized in that** as electrical properties permittivity and/or dielectricity is/are captured.

6. The printing machine lubricating system according to at least one of the Claims 1 to 5, **characterized in that** the additional sensor device is designed in such a manner that through said sensor device optical properties of the lubricant are captured.

7. The printing machine lubricating system according to Claim 6, **characterized in that** as optical properties spectral features more preferably changes of the spectral properties are captured.

8. The printing machine lubricating system according to at least one of the Claims 1 to 7, **characterized in that** in a spectrometrical manner chemical changes of the lubricant are captured.

9. The printing machine lubricating system according to at least one of the Claims 1 to 8, **characterized in that** the pH value of the lubricant is captured.

10. The printing machine lubricating system according to at least one of the Claims 1 to 9, **characterized in that** the water content of the lubricant is captured.

11. The printing machine lubricating system according to at least one of the Claims 1 to 10, **characterized in that** the additional sensor device is designed in such a manner that through said sensor device the presence of particles is monitored.

12. The printing machine lubricating system according to at least one of the Claims 1 to 11,
**characterized in that** the sensor device is designed in such a manner that through said sensor device the oil throughput and/or the oil pressure is/are captured.

13. The printing machine lubricating system according to at least one of the Claims 1 to 12, **characterized in that** the oil condition information is made available to a control room computer and/or an operating data capturing system.

14. The printing machine lubricating system according to at least one of the Claims 1 to 13, **characterized in that** the oil condition information is made available for access by an external diagnostic system.

15. The printing machine lubricating system according to at least one of the Claims 1 to 14, **characterized in that** by means of the oil condition information electronic fine tuning of the machine setting is brought about.

16. The printing machine lubricating system according to at least one of the Claims 1 to 15, **characterized in that** the return system is divided into subsections and these subsystems are configured in such a manner that oil flows with high wear rate are at least largely captured separately from oil flows with low wear rate.

17. The printing machine lubricating system according to at least one of the Claims 1 to 16, **characterized in that** oil return flows from antifriction bearing zones are conducted separately from oil return flows from gear zones.

18. The printing machine lubricating system according to at least one of the Claims 1 to 17, **characterized in that** replenishing of lubricant takes place in a clean oil pan region.

19. The printing machine lubricating system according to at least one of the Claims 1 to 18, **characterized in that** discharge of lubricating oil takes place from a contaminated oil region.

20. The printing machine lubricating system according to at least one of the Claims 1 to 19, **characterized in that** the lubricating oil is subsequently improved through the addition of additives as a function of the captured condition.

21. A lubricant provision method for a printing machine, which as such serves to ensure adequate system lubrication, wherein lubricating oil and if applicable grease is conducted to a plurality of lubricating points within a printing machine and monitored with respect to its temperature, **characterized in that** via sensors signals indicative with respect to the properties of the lubricant are captured, these signals made available to an electronic evaluation computer unit, and by means of these signals through the electronic evaluation computer unit the oil wear condition of the lubricant or an evaluation result connected with the current oil wear condition is generated and made available to a machine operator.

22. The lubricant provision method according to Claim 21, **characterized in that** with respect to the machine operation indicative signals are made available to the evaluation unit.

23. The lubricant provision method according to Claim 21 or 22, **characterized in that** with respect to the machine load indicative printing order data is made available to the evaluation unit.

24. The lubricant provision method according to at least one of the Claims 21 to 23, **characterized in that** via the sensors, signals or data are generated which as such are indicative of the viscosity, temperature, optical density, conductivity and other spectral properties of the lubricant.

25. The lubricant provision method according to at least one of the Claims 21 to 24, **characterized in that** depending on the captured oil condition a changeover of filter systems (filter a/b or bypass filter) takes place depending on the degree of contamination of the oil or the filter.

26. The lubricant provision method according to at least one of the Claims 21 to 25, **characterized in that** depending on the captured oil condition, automatic ordering/provision of the lubricant based on the captured data takes place via the control room, an interface and/or a remote diagnosis system and a service provider or machine provider.

27. The lubricant provision method according to at least one of the Claims 21 to 26, **characterized in that** depending on the captured oil condition, control room displays of the lubricant condition and/or displays for residual operating times of units, machine sections or with respect to residual print run volume are generated.

## Revendications

1. Système de graissage de machine d'impression qui sert en tant que tel à apporter et à recycler un lubrifiant visqueux, notamment de l'huile lubrifiante et éventuellement de la graisse, à plusieurs points de graissage au sein d'une machine d'impression, comportant : une section d'acheminement pour acheminer le lubrifiant aux points de graissage et une section de recyclage pour recycler le lubrifiant des points de graissage, et
un système de convoyage pour transporter le lubrifiant depuis la section de recyclage jusqu'à la section d'acheminement,
et un dispositif de détection qui est réalisé de manière à permettre l'enregistrement de la température du lubrifiant,
**caractérisé en ce que**
il est prévu un ou plusieurs autres dispositifs de détection pour générer des informations indicatives de l'état d'usure de l'huile.

2. Système de graissage de machine d'impression selon la revendication 1, **caractérisé en ce que** l'autre dispositif de détection est réalisé de manière à enregistrer les propriétés mécaniques du lubrifiant.

3. Système de graissage de machine d'impression selon la revendication 2, **caractérisé en ce que** la viscosité, la densité et/ou la compressibilité sont enregistrées en tant que propriétés mécaniques du lubrifiant.

4. Système de graissage de machine d'impression selon au moins une des revendications 1 à 3, **caractérisé en ce que** l'autre dispositif de détection est réalisé de manière à enregistrer les propriétés électriques du lubrifiant.

5. Système de graissage de machine d'impression selon la revendication 4, **caractérisé en ce que** la permittivité et/ou la diélectricité sont enregistrées en tant que propriétés électriques du lubrifiant.

6. Système de graissage de machine d'impression selon au moins une des revendications 1 à 5, **caractérisé en ce que** l'autre dispositif de détection est réalisé de manière à enregistrer les propriétés optiques du lubrifiant.

7. Système de graissage de machine d'impression selon la revendication 6, **caractérisé en ce que** les caractéristiques spectrales, notamment la modification des propriétés spectrales, sont enregistrées en tant que propriétés optiques.

8. Système de graissage de machine d'impression selon au moins une des revendications 1 à 7, **caractérisé en ce que** les modifications chimiques du lubrifiant sont enregistrées par procédé spectrométrique.

9. Système de graissage de machine d'impression selon au moins une des revendications 1 à 8, **caractérisé en ce que** la valeur pH du lubrifiant est enregistrée.

10. Système de graissage de machine d'impression selon au moins une des revendications 1 à 9, **caractérisé en ce que** la teneur en eau du lubrifiant est enregistrée.

11. Système de graissage de machine d'impression selon au moins une des revendications 1 à 10, **caractérisé en ce que** l'autre dispositif de détection est réalisé de manière à surveiller la présence de particules.

12. Système de graissage de machine d'impression selon au moins une des revendications 1 à 11, **caractérisé en ce que** le dispositif de détection est réalisé de manière à enregistrer le débit d'huile et/ou la pression d'huile.

13. Système de graissage de machine d'impression selon au moins une des revendications 1 à 12, **caractérisé en ce que** les informations sur le niveau d'huile sont mises à disposition d'un calculateur de poste de commande et/ou d'un système d'enregistrement de données de fonctionnement.

14. Système de graissage de machine d'impression selon au moins une des revendications 1 à 13, **caractérisé en ce que** les informations sur le niveau d'huile sont mises à disposition d'un système de diagnostic externe pour permettre d'y accéder.

15. Système de graissage de machine d'impression selon au moins une des revendications 1 à 14, **caractérisé en ce que**, à partir des informations sur le niveau d'huile, une adaptation électronique précise du réglage de la machine est déclenchée.

16. Système de graissage de machine d'impression selon au moins une des revendications 1 à 15, **caractérisé en ce que** le système de recyclage est divisé en sous-sections et que ces sous-systèmes sont réalisés de manière à ce que les flux d'huile à fort degré d'usure soient enregistrés du moins en grande partie séparément des flux d'huile à plus faible degré d'usure.

17. Système de graissage de machine d'impression selon au moins une des revendications 1 à 16, **caractérisé en ce que** les flux d'huile recyclée des zones des paliers à roulements sont conduits séparément des flux d'huile recyclée des zones de transmission.

18. Système de graissage de machine d'impression selon au moins une des revendications 1 à 17, **caractérisé en ce qu'**une recharge de lubrifiant a lieu au niveau d'un bac à huile pure.

19. Système de graissage de machine d'impression selon au moins une des revendications 1 à 18, **caractérisé en ce qu'**une évacuation d'huile lubrifiante se fait depuis une zone d'huile transportée.

20. Système de graissage de machine d'impression selon au moins une des revendications 1 à 19, **caractérisé en ce que** l'huile lubrifiante est améliorée en fonction de l'état enregistré par ajout d'additifs.

21. Procédé de fourniture de lubrifiant pour machine d'impression qui sert en tant que tel à garantir une lubrification suffisante du système, dans lequel du lubrifiant et éventuellement de la graisse sont conduits vers plusieurs points de graissage au sein d'une machine d'impression et surveillés au niveau de leur température, **caractérisé en ce que**,
à l'aide de capteurs, des signaux indicatifs des propriétés du lubrifiant sont relevés,
ces signaux sont mis à disposition d'une unité de calcul électronique d'exploitation et,
à partir de ces signaux, l'état d'usure de l'huile ou un résultat d'exploitation en relation avec l'état d'usure momentané de l'huile est généré et mis à disposition d'un utilisateur de la machine.

22. Procédé de fourniture de lubrifiant selon la revendication 21, **caractérisé en ce que** des signaux indicatifs du fonctionnement de la machine sont mis à disposition de l'unité d'exploitation.

23. Procédé de fourniture de lubrifiant selon la revendication 21 ou 22, **caractérisé en ce que** des données de commande d'impression indicatifs de la charge de la machine sont mis à disposition de l'unité d'exploitation.

24. Procédé de fourniture de lubrifiant selon au moins une des revendications 21 à 23, **caractérisé en ce que**, via les capteurs, sont générés des signaux ou données qui sont en tant que tels indicatifs de la viscosité, de la densité optique, de la conductivité et/ou des propriétés spectrales du lubrifiant.

25. Procédé de fourniture de lubrifiant selon au moins une des revendications 21 à 24, **caractérisé en ce que**, d'après l'état de l'huile enregistré, une commutation des systèmes de filtration (filtres A/B ou filtre de dérivation) a lieu suivant le degré d'encrassement de l'huile ou du filtre.

26. Procédé de fourniture de lubrifiant selon au moins une des revendications 21 à 25, **caractérisé en ce que**, d'après l'état de l'huile enregistré, une commande/fourniture automatisée de lubrifiant a lieu à partir des données enregistrées via le poste de commande, une interface et/ou un système de télédiagnostic et un fournisseur de services ou un fournisseur de machines.

27. Procédé de fourniture de lubrifiant selon au moins une des revendications 21 à 26, **caractérisé en ce que**, d'après l'état de l'huile enregistré, des affichages par le poste de commande de l'état du lubrifiant et/ou des affichages des temps de marche résiduels des sous-ensembles, des segments de machine ou des volumes de tirage résiduels sont générés.
